# EUROPÄISCHE PATENTSCHRIFT

(11) **EP 2 127 833 B1**
(45) Veröffentlichungstag und Bekanntmachung des Hinweises auf die Patenterteilung: **16.09.2015**
(21) Anmeldenummer: 08009604.3
(22) Anmeldetag: 27.05.2008
(51) Int. Cl.: B27N 3/14

(54) **Verfahren zum Beschichten eines Werkstücks**
Method for coating a workpiece
Procédé destiné au revêtement d'une pièce à usiner

(43) Veröffentlichungstag der Anmeldung: 02.12.2009
(73) Patentinhaber: Homag Holzbearbeitungssysteme AG, 72296 Schopfloch (DE)
(72) Erfinder: Schmid, Johannes, 72181 Starzach/Wachendorf (DE); Götz, Reiner, 72160 Horb - Diessen (DE); Hornberger, Jürgen, 72280 Dornstetten (DE); Maier, Horst, 72296 Schopfloch (DE)
(74) Vertreter: Hoffmann Eitle

(56) Entgegenhaltungen:
- EP-A- 0 733 450
- EP-A2- 0 880 920
- DE-A1- 1 561 543
- DE-A1- 2 118 760
- DE-A1- 2 357 051
- DE-A1- 3 032 180
- DE-A1- 3 037 233
- DE-A1- 19 706 330
- FR-A1- 2 192 895
- US-A- 2 542 860
- US-A- 3 553 048
- US-A- 6 089 288

## Beschreibung

### Technisches Gebiet

Die Erfindung betriff ein Verfahren zum Beschichten eines Werkstücks im Bereich einer Schmalfläche nach dem Oberbegriff von Anspruch 1. Ein solches Verfahren ist aus US 2542860 A bekannt. Die hier zur Rede stehenden Werkstücke weisen einen Kern auf, der z. B. zumindest abschnittsweise aus Holz, Holzwerkstoff, Kunststoff oder dergleichen besteht, wobei auf mindestens einer Breitfläche des Kerns eine Oberflächenschicht vorgesehen ist.

### Stand der Technik

Zum Beschichten der Schmalfläche von Werkstücken, die beispielsweise in der Möbel- und Bauelementeindustrie benötigt werden, ist die sogenannte "Postforming-Technik" bekannt. So offenbart beispielsweise die EP 0 545 390 A1 eine Platte mit Postformingkante, die mittel eines gattungsgemäßen Verfahrens aus einem Trägermaterial hergestellt wird. Um bei einer derartigen Platte den Einsatz eines Echtholzfurniers als Oberflächenschicht zu ermöglichen, wird beim Abtragen des Kerns ein Teil desselben stehengelassen, um die Oberflächenschicht zu stützen.

Hierdurch lässt sich die Rissanfälligkeit des Echtholzfurniers reduzieren. Allerdings hat sich gezeigt, dass die Oberflächenschicht im Bereich der Schmalfläche häufig nicht den gewünschten Oberflächenverlauf erreicht.

Mit der Vermeidung von Risserscheinungen eines Echtholzfurniers als Oberflächenschicht beim Postforming befasst sich auch die EP 0 733 450 B1 und schlägt vor, auf die freigelegte Oberflächeschicht eine Stabilisierungsschicht aufzutragen. Allerdings ergibt sich hieraus ein vergleichsweise aufwändiger Verfahrensablauf mit zusätzlichen Verfahrensschritten.

Weiter ist dem Fachmann das Dokument DE 1 561 543 A bekannt, das sich auf ein künstliches Brett, insbesondere zur Bildung eines Gehäuses für ein elektrisches Empfangsgerät, bezieht. Das Brett weist eine Folienbeschichtung auf, wobei zur Herstellung der schmalen Seitenkante der Brettwerkstoff bis auf die Folie eingekerbt wird.

Als weiterer Stand der Technik sei das Dokument EP 0 733 450 A1 genannt, das ein Verfahren und eine Vorrichtung zur Beschichtung einer Schmalseite eines Werkstücks mit Holz oder Holzwerkstoff aus dessen an die Schmalseite angrenzender Oberflächenschicht betrifft. Dabei wird die zu beschichtende Schmalseite durch spanabhebende Bearbeitung in eine gewünschte Form gebracht, und dabei ein für die Beschichtung ausreichender Überstand aus der angrenzenden Oberflächenschicht erzeugt.

Als weiterer Stand der Technik sei das Dokument EP 0 880 920 A2 genannt, das ein Verfahren zum Herstellen einer Arbeitsplatte betrifft.

### Darstellung der Erfindung

Es ist daher Aufgabe der vorliegenden Erfindung, ein Verfahren zum Beschichten eines Werkstücks im Bereich einer Schmalfläche bereitzustellen, das bei einfachem Verfahrensablauf die Erzeugung einer Kante mit ansprechendem Oberflächenverlauf und Erscheinungsbild ermöglicht.

Diese Aufgabe wird erfindungsgemäß durch ein Verfahren zum Beschichten eines Werkstücks nach Anspruch 1 gelöst.

Besonders bevorzugte Weiterbildungen der Erfindung sind in den abhängigen Ansprüchen angegeben.

Der Erfindung liegt der Gedanke zugrunde, bei einem gattungsgemäßen Verfahren zum Beschichten eines Werkstücks die Steifigkeit des Überstands gezielt auf den gewünschten Oberflächenverlauf bzw. das gewünschte Erscheinungsbild abstimmen zu können. Zu diesem Zweck ist erfindungsgemäß vorgesehen, dass der Kern derart abgetragen wird, dass bei einem gattungsgemäßen Verfahren der im Bereich des Überstands vorgesehene Abschnitt des Kerns eine veränderliche Dicke aufweist, wobei die Dicke senkrecht zur Erstreckung des Überstands gemessen wird.

Auf diese Weise kann sich der Überstand in Bereichen geringerer Dicke sehr gut an die Werkstückkontur anpassen, während er in Bereichen mit größerer Dicke eine Stützfunktion und eine besonders glatte Oberfläche erzeugen kann. Ferner dienen Bereiche geringerer Dicke auch als Leimreservoir , um eine gleichmäßige und konturtreue Verleimung des Überstands mit dem Kern zu ermöglichen.

Die Dicke des im Bereich des Überstandes vorgesehenen Abschnitts des Kerns ist im Rahmen der vorliegenden Erfindung nicht besonders beschränkt. Gemäß der Erfindung ist jedoch vorgesehen, dass der Kern derart abgetragen wird, dass die Oberflächenschicht zumindest abschnittsweise freigelegt wird. Hierdurch ergibt sich ein weiter verbessertes Verformungsverhalten des Überstands und eine besonders saubere und definierte Verklebungsfläche. Beim Abtragen des Kerns wird zur Definition eines Bereichs minimaler Dicke des Überstandes zusätzlich zumindest ein Abschnitt der Oberflächenschicht derart abgetragen, dass ein Leimreservoir im Bereich der minimalen Dicke des Überstandes (10) ausgebildet wird. Diese Vorgehensweise bietet sich insbesondere bei vergleichsweise steifen Oberflächenschichten an, bei denen eine gezielte Schwächung der Oberflächenschicht zu einem weiter verbesserten Verformungsverhalten des gesamten Überstandes beiträgt. Ferner ist es gemäß der Erfindung vorgesehen, dass der Überstand derart an die zu beschichtende Schmalfläche des Werkstücks angedrückt wird, dass er zumindest im Bereich einer minimalen Dicke des Überstands gekrümmt wird. Hierdurch werden die Querschnittsschwächungen des Überstands genutzt, wodurch der Verfahrensablauf vereinfacht und die Qualität des Werkstücks verbessert wird.

Die Dicke des im Bereich des Überstands vorgesehenen Abschnitts des Kerns ist, wie bereits eingangs erwähnt, im Rahmen der Erfindung nicht besonders beschränkt. Allerdings hat es sich als vorteilhaft erwiesen, den im Bereich des Überstands vorgesehenen Abschnitt des Kerns auch zur Stabilisierung der Schmalfläche des Werkstücks zu nutzen, insbesondere bei Leichtbauplatten, die im Inneren des Kerns eine geringere Dichte besitzen als an dessen Außenseiten. Vor diesem Hintergrund ist gemäß einer Weiterbildung der Erfindung vorgesehen, dass der im Bereich des Überstands vorgesehene Abschnitt des Kerns eine größere maximale Dicke aufweist als die Oberflächenschicht.

Darüber hinaus eignet sich das erfindungsgemäße Verfahren auch vorteilhaft zur Herstellung sogenannter Werkstücke mit U-Profil. Vor diesem Hintergrund ist gemäß einer Weiterbildung der Erfindung vorgesehen, dass sich der Überstand nach dem Andrücken an die zu beschichtende Schmalfläche des Werkstücks auch auf die gegenüberliegende Oberfläche des Werkstücks erstreckt.

Ferner ist gemäß einer Weiterbildung der Erfindung vorgesehen, dass der Überstand nach dem Andrücken an die zu beschichtende Schmalfläche des Werkstücks bündig bearbeitet, insbesondere gefräst und/oder geschnitten wird. Hierdurch ergibt sich eine besonders gleichmäßige und glatte Oberfläche des Werkstücks, was nicht nur optische, sondern auch technische Vorteile besitzt, wie beispielsweise eine hohe Dauerhaftigkeit und eine geringe Verschmutzungsanfälligkeit.

Die Oberflächenschicht kann im Rahmen der vorliegenden Erfindung auf unterschiedlichsten Materialien hergestellt sein, wobei es sich in Hinsicht auf eine hohe Dauerhaftigkeit und ein ansprechendes Erscheinungsbild als vorteilhaft erwiesen hat, dass die Oberflächenschicht ein Material aufweist, das ausgewählt ist aus Kunststoff, Papier, Metall und Holz. In jedem Falle ist es besonders bevorzugt, dass die Oberflächenschicht ein künstliches oder natürliches Dekor aufweist.

Auch der Kern des Werkstücks kann im Rahmen der vorliegenden Erfindung auf unterschiedlichste Art und Weise ausgestaltet sein und beispielsweise aus Vollholz oder verschiedenen Span- und Fasermaterialien sowie beliebigen anderen Materialien bestehen. Ebenso ist es möglich, dass der Kern als einstückige oder mehrschichtige Leichtbauplatte ausgestaltet ist. So ist gemäß einer Weiterbildung der Erfindung vorgesehen, dass der Kern zwei Decklagen und zumindest eine zwischen den Decklagen angeordnete Zwischenlage aufweist, die eine geringere Dichte besitzt als die Decklagen. Dabei können die Decklagen und die Zwischenlage auch einstückig ausgebildet sein und eine dichte Gradiente aufweisen. Insbesondere in diesem Falle ist es im Rahmen der Erfindung ebenso möglich, den für die Schmalfläche vorgesehenen Überstand bereits beim Herstellen der (Leichtbau-)Platte bzw. ohne separaten Fräsvorgang vorzusehen, beispielsweise indem die Oberflächenschicht auf einer Breitfläche mit entsprechendem Überstand ausgeführt wird.

### Kurze Beschreibung der Zeichnungen

- Fig. 1: zeigt schematisch zwei teilweise Seitenansichten eines Werkstücks im Zuge der Bearbeitung mittels einer Ausführungsform des erfindungsgemäßen Verfahrens gemäß der ersten Ausführungsform;
- Fig. 2: zeigt schematisch zwei teilweise Seitenansichten eines Werkstücks im Zuge der Bearbeitung mittels einer Ausführungsform des erfindungsgemäßen Verfahrens gemäß der zweiten Ausführungsform;
- Fig. 3: zeigt schematisch zwei teilweise Seitenansichten eines Werkstücks im Zuge der Bearbeitung mittels einer Ausführungsform des erfindungsgemäßen Verfahrens gemäß der dritten Ausführungsform;
- Fig. 4: zeigt schematisch zwei teilweise Seitenansichten eines Werkstücks im Zuge der Bearbeitung gemäß einer vierten Ausführungsform (nicht Teil dieser Erfindung);
- Fig. 5: zeigt schematisch zwei teilweise Seitenansichten eines Werkstücks im Zuge der Bearbeitung gemäß einer fünften Ausführungsform (nicht Teil dieser Erfindung);
- Fig. 6: zeigt schematisch zwei teilweise Seitenansichten eines Werkstücks im Zuge der Bearbeitung gemäß einer sechsten Ausführungsform (nicht Teil dieser Erfindung);

### Ausführliche Beschreibung der bevorzugten Ausführungsformen

Bevorzugte Ausführungsformen der vorliegenden Erfindung werden nachfolgend ausführlich unter Bezugnahme auf die begleitenden Zeichnungen beschrieben.

Eine erste Ausführungsform des erfindungsgemäßen Verfahrens wird nachfolgend unter Bezugnahme auf Fig. 1 beschrieben, die schematisch zwei teilweise Seitenansichten eines Werkstücks im Zuge der Bearbeitung mittels des erfindungsgemäßen Verfahrens zeigt. Bei dem Werkstück 1 handelt es sich in der vorliegenden Ausführungsform beispielsweise um einen Spanplattenkern 4, der auf seinen gegenüberliegenden Breitflächen 6 jeweils eine Oberflächenschicht 8 aufweist.

Die Materialien sowohl des Kerns 4 als auch die Oberflächenschicht 6 sind im Rahmen der vorliegenden Erfindung nicht besonders beschränkt, obgleich sich für den Kern verschiedene Voll- und Hohlplatten als vorteilhaft erwiesen haben, die zumindest abschnittsweise aus Holz, Holzwerkstoffen, Kunststoff oder dergleichen bestehen. Für die Oberflächenschicht sind Materialien besonders geeignet, die ausgewählt sind aus Kunststoff, Papier, Metall und Holz, wobei die Oberflächenschicht bevorzugt ein künstliches oder natürliches Dekor aufweist. Die Oberflächenschicht und der Kern können beispielsweise mittels eines Kaschierverfahrens miteinander verbunden sein.

Die ursprüngliche Form des Werkstücks 1 ist in Fig. 1 gestrichelt dargestellt und mit "A" gekennzeichnet. In diesem Bereich, d.h. im Bereich einer späteren Schmalfläche 2, wird der Kern 4 derart abgetragen, dass ein Überstand 10 entsteht, der durch einen Abschnitt 8' der Oberflächenschicht 8 und einen hiermit verbundenen Abschnitt 4' des Kerns 4 gebildet ist. In der vorliegenden Ausführungsform ist der Überstand derart gebildet, dass er an seinem freien Ende sowie an seinem Ansatz am Werkstück 1 jeweils eine minimale Dicke besitzt, während er in seinem mittleren Bereich eine maximale Dicke besitzt. Dies wird dadurch erreicht, dass im Bereich der minimalen Dicke des Überstands 10 sowohl der Kern 4 als auch ein Teil der Oberflächenschicht 8 abgetragen wird, während im Bereich der maximalen Dicke ein erheblicher Teil des Kerns 4 stehengelassen wird. In diesem Bereich besitzt der Kern 4 eine größere Dicke als die Oberflächenschicht 8, sodass er die Oberflächenschicht stabilisiert.

Nach dem Abtragen des Kerns wird der Überstand 10 an die zu beschichtende Schmalfläche 2 des Werkstücks angedrückt, wobei zuvor der Überstand 10 und/oder die Schmalfläche 2 mit einem geeigneten Haftmittel (nicht gezeigt) versehen wurde. Während des Andrückens wird der Überstand 10 im Bereich seiner dem Werkstück 1 zugewandten, minimalen Dicke gekrümmt, wobei die geringe Dicke des Überstands 10 in diesem Bereich nicht nur ein leichtes, sondern auch ein gut definierbares Krümmen des Überstands 10 ermöglicht.

Anschließend wird das freie Ende des Überstands 10 in Bezug auf die benachbarte Breitfläche des Werkstücks 4 bündig bearbeitet, beispielsweise mittels eines geeigneten Bündigfräsaggregates, um den in Fig. 1 rechts gezeigten Zustand zu erreichen. Der Herstellungsvorgang ist hiermit abgeschlossen.

Eine alternative Ausführungsform zu dem unter Bezugnahme auf Fig. 1 beschriebenen Verfahren ist in Fig. 2 dargestellt. Diese unterscheidet sich von der in Fig. 1 gezeigten Ausführungsform dadurch, dass das Werkstück als spezielle Leichtbauplatte ausgeführt ist, bei welcher der Kern 4 zwei Decklagen 4' und eine zwischen den Decklagen angeordnete Zwischenlage 4''' aufweist, die eine geringere Dichte besitzt als die Decklagen 4''. Bei den Decklagen 4' kann es sich beispielsweise wiederum um ein Spanplattenmaterial oder dergleichen handeln, während für die Zwischenlage vorteilhaft ein Wabenmaterial, Leichtschaum oder dergleichen zum Einsatz kommt, obgleich die Erfindung selbstverständlich nicht auf bestimmte Materialien beschränkt ist.

Ansonsten entspricht der Verfahrensablauf dieser alternativen Ausführungsform prinzipiell dem unter Fig. 1 beschriebenen Verfahrensablauf, wobei, wie in Fig. 2 rechts zu erkennen ist, der Abschnitt 4' des Kerns im Bereich des Überstands 10 vorteilhaft derart ausgestaltet ist, dass er die Zwischenlage 4'' im Bereich der Schmalfläche 2 schützt und stabilisiert.

Die in Fig. 3 gezeigte, dritte bevorzugte Ausführungsform des erfindungsgemäßen Verfahrens zeichnet sich dadurch aus, dass sich der Überstand 10 nach dem Andrücken an die zu beschichtende Schmalfläche 2 des Werkstücks 1 auch auf die gegenüberliegende Oberfläche 1' des Werkstücks erstreckt.

Dies ermöglicht nicht nur ästhetische Vorteile insbesondere dahin gehend, dass eine Leimfuge praktisch nicht mehr sichtbar ist, sondern auch einen verbesserten Schutz des Werkstücks im Bereich der Schmalfläche 2, beispielsweise gegenüber Feuchtigkeit.

Die in Fig. 4 gezeigte, dritte Ausführungsform zeichnet sich dadurch aus, dass der Kern 4 und die Oberflächenschicht 8 derart abgetragen werden, dass sie im Bereich des Überstands 10 jeweils zwei benachbarte Gehrungsflächen aufweisen. Diese erleichtern das Anlegen des Überstands 10 an die Schmalfläche 2 des Werkstücks und sorgen für eine genau definierte Ausbildung der Werkstückecken, die sich durch ein aneinaner Anliegen der Gehrungsflächen 12 ergibt (vgl. rechts in Fig. 4).

Um mit diesem Konzept unterschiedlichste Krümmungsradien verwirklichen zu können, zeigt Fig. 5 eine weitere Ausführungsform, bei der im Bereich der späteren Krümmung jeweils mehrere Gehrungsflächenpaare 12 vorgesehen sind. Diese liegen im fertigen Zustand des Werkstücks (rechts in Fig. 5) wiederum aneinaner an und definieren so dauerhaft und präzise einen gewünschten Krümmungsradius im Bereich der Werkstückecken.

Alternativ oder zusätzlich ist es ebenso möglich, einen Gehrungskontakt auch zwischen dem Überstand 10 und der Schmalfläche 2 vorzusehen. Wie in der in Fig. 6 gezeigten Ausführungsform veranschaulicht, können zu diesem Zweck komplementäre Gehrungsflächen 12' ausgeformt werden, die nach dem Anlegen des Überstands 10 an die Schmalfläche 2 einen besonders stabilen und gut definierten Kontakt ermöglichen. Ferner können, wie ebenfalls in Fig. 6 gezeigt, auch gekrümmte Kontaktflächen 12" vorgesehen werden, um sowohl optisch als auch technisch optimale Eckeigenschaften zu erzielen.

## Patentansprüche

1. Verfahren zum Beschichten eines Werkstücks (1) zumindest im Bereich einer Schmalfläche (2), mit den Schritten:
Bereitstellen eines Werkstücks (1), das einen Kern (4) aufweist, der bevorzugt zumindest abschnittsweise aus Holz, Holzwerkstoff, Kunststoff oder dergleichen besteht, wobei auf mindestens einer Breitfläche (6) des Kerns (4) eine Oberflächenschicht (8) vorgesehen ist,
Abtragen des Kerns (4) im Bereich einer Schmalfläche (2) derart, dass ein Überstand (10) entsteht, der durch einen Abschnitt (8') der Oberflächenschicht (8) und einen hiermit verbundenen Abschnitt (4') des Kerns (4) gebildet ist, und
Andrücken des Überstands (10) an die zu beschichtende Schmalfläche (2) des Werkstücks (1),
wobei
der Kern (4) derart abgetragen wird, dass der im Bereich des Überstands (10) vorgesehene Abschnitt (4') des Kerns (4) senkrecht zur Erstreckung des Überstands (10) eine veränderliche Dicke aufweist, und
der Kern (4) derart abgetragen wird, dass die Oberflächenschicht (8) abschnittsweise freigelegt wird,
**dadurch gekennzeichnet, dass**
zur Definition eines Bereichs minimaler Dicke des Überstandes (10) zusätzlich zu einem Abtragen des Kerns (4) ein Abschnitt der Oberflächenschicht (8) derart abgetragen wird, dass ein Leimreservoir im Bereich der minimalen Dicke des Überstandes (10) ausgebildet wird, und der Überstand (10) derart an die zu beschichtende Schmalfläche (2) des Werkstücks (1) angedrückt wird, dass er zumindest im Bereich einer minimalen Dicke des Überstands (10) unter Ausbildung eines Biegeradius gekrümmt wird,
wobei der Kern (4) zwei Decklagen (4") und zumindest eine zwischen den Decklagen angeordnete Zwischenlage (4"') aufweist, die eine geringere Dichte besitzt als die Decklagen (4").

2. Verfahren nach einem der vorhergehenden Ansprüche, **dadurch gekennzeichnet, dass** der im Bereich des Überstands (10) vorgesehene Abschnitt (4') des Kerns eine größere maximale Dicke aufweist als die Oberflächenschicht (8).

3. Verfahren nach einem der vorhergehenden Ansprüche, **dadurch gekennzeichnet, dass** sich der Überstand (10) nach dem Andrücken an die zu beschichtende Schmalfläche (2) des Werkstücks (1) auch auf die gegenüberliegende Oberfläche (1') des Werkstücks (1) erstreckt.

4. Verfahren nach einem der vorhergehenden Ansprüche, **dadurch gekennzeichnet, dass** der Überstand (10) nach dem Andrücken an die zu beschichtende Schmalfläche (2) des Werkstücks (1) bündig bearbeitet, insbesondere gefräst und/oder geschnitten wird.

5. Verfahren nach einem der vorhergehenden Ansprüche, **dadurch gekennzeichnet, dass** die Oberflächenschicht (8) ein Material aufweist, das ausgewählt ist aus Kunststoff, Papier, Metall und Holz.

6. Verfahren nach einem der vorhergehenden Ansprüche, **dadurch gekennzeichnet, dass** die Oberflächenschicht (8) ein künstliches oder natürliches Dekor aufweist.

## Claims

1. Method for coating a workpiece (1) at least in the region of a narrow surface (2) having the steps:
supplying a workpiece (1) which has a core (4) which preferably consists at least in sections of wood, derived timber product, plastic or the like, wherein a surface layer (8) is provided on at least one broad surface (6) of the core (4),
removing the core (4) in the region of a narrow surface (2) such that a projection (10) is produced which is formed by a section (8') of the surface layer (8) and a section (4') of the core (4) joined thereto, and
pressing the projection (10) onto the narrow surface (2) of the workpiece (1) to be coated,
wherein
the core (4) is removed such that the section (4') of the core (4) provided in the region of the projection (10) has a changeable thickness vertically to the extension of the projection (10), and
the core (4) is removed such that the surface layer (8) is exposed in sections,
**characterised in that**
to define a region of minimum thickness of the projection (10), in addition to removal of the core (4), a section of the surface layer (8) is removed such that a glue reservoir is formed in the region of minimum thickness of the projection (10), and the projection (10) is pressed against the narrow surface (2) of the workpiece (1) to be coated such that it is curved at least in the region of a minimum thickness of the projection (10) with formation of a bending radius,
wherein the core (4) has two cover layers (4'') and at least one intermediate layer (4'") arranged between the cover layers which has a lower density than the cover layers (4'').

2. Method according to one of the preceding claims, **characterised in that** the section (4') of the core provided in the region of the projection (10) has a greater maximum thickness than the surface layer (8).

3. Method according to one of the preceding claims, **characterised in that** the projection (10), after pressing against the narrow surface (2) of the workpiece (1) to be coated, also extends to the opposite surface (1') of the workpiece (1).

4. Method according to one of the preceding claims, **characterised in that** the projection (10), after pressing against the narrow surface (2) of the workpiece (1) to be coated, is machined, in particular milled and/or cut, to be flush.

5. Method according to one of the preceding claims, **characterised in that** the surface layer (8) has a material which is selected from plastic, paper, metal and wood.

6. Method according to one of the preceding claims, **characterised in that** the surface layer (8) has an artificial or natural pattern.

## Revendications

1. Procédé de revêtement d'une pièce (1) au moins dans une zone de largeur (2), comprenant les étapes suivantes :
préparation d'une pièce (1) présentant une âme (4) de préférence au moins partiellement constituée de bois, de matériau ligneux, de matière plastique ou similaire, une couche de surface (8) étant prévue sur au moins une longueur (6) de l'âme (4),
enlèvement de matière de l'âme (4) dans une zone de largeur (2) de manière à générer une protubérance (10) formée par un segment (8') de la couche de surface (8) et un segment (4') de l'âme (4) lié à celui-ci, et
serrage de la protubérance (10) contre la largeur (2) de pièce (1) à revêtir,
où
l'enlèvement de matière de l'âme (4) est effectué de telle manière que le segment (4') de l'âme (4) prévu au niveau de la protubérance (10) présente une épaisseur variable perpendiculairement à l'extension de la protubérance (10), et où
l'enlèvement de matière de l'âme (4) est effectué de telle manière que la couche de surface (8) est partiellement retirée,
**caractérisé en ce que**
pour la définition d'une zone d'épaisseur minimale de la protubérance (10), en plus de l'enlèvement de matière de l'âme (4), il est procédé à un enlèvement de matière d'un segment de la couche de surface (8), de manière à former un réservoir de colle au niveau de l'épaisseur minimale de la protubérance (10), et **en ce que** la protubérance (10) est serrée contre la largeur (2) de pièce (1) à revêtir de manière à être courbée en formant un rayon de courbure au moins au niveau d'une épaisseur minimale de la protubérance (10),
l'âme (4) présentant deux couches de couverture (4") et au moins une couche intercalaire (4"') disposée entre les couches de couverture, laquelle est de densité inférieure à celle des couches de couverture (41').

2. Procédé selon l'une des revendications précédentes, **caractérisé en ce que** le segment (4') de l'âme prévu au niveau de la protubérance (10) présente une épaisseur maximale supérieure à celle de la couche de surface (8).

3. Procédé selon l'une des revendications précédentes, **caractérisé en ce qu'**après serrage contre la largeur (2) de pièce (1) à revêtir, la protubérance (10) s'étend aussi sur la surface opposée (1') de la pièce (1).

4. Procédé selon l'une des revendications précédentes, **caractérisé en ce qu'**après serrage contre la largeur (2) de pièce (1) à revêtir, la protubérance (10) est usinée pour être affleurante, en étant en particulier fraisée et/ou découpée.

5. Procédé selon l'une des revendications précédentes, **caractérisé en ce que** la couche de surface (8) comprend un matériau sélectionné entre une matière plastique, un papier, un métal ou du bois.

6. Procédé selon l'une des revendications précédentes, **caractérisé en ce que** la couche de surface (8) présente un décor artificiel ou naturel.
